# EUROPÄISCHE PATENTSCHRIFT

(11) **EP 0 105 866 B1**
(45) Veröffentlichungstag und Bekanntmachung des Hinweises auf die Patenterteilung: **27.08.1986**
(21) Anmeldenummer: 83890167.6
(22) Anmeldetag: 22.09.1983
(51) Int. Cl.: H05B 7/00, F27B 3/18, F27D 3/00

(54) **Plasmaschmelzofen**
Plasma melting furnace
Four de fusion à plasma

(30) Priorität: 05.10.1982 AT 3673/82
(43) Veröffentlichungstag der Anmeldung: 18.04.1984
(73) Patentinhaber: VOEST-ALPINE Aktiengesellschaft, A-4020 Linz (AT)
(72) Erfinder: Lugscheider, Walter, Dipl.-Ing. Dr., A-4045 Linz (AT); Leutgöb, Alois, Dipl.-Ing. Dr., A-4400 Steyr (AT); Riegler, Ernst, A-4470 Enns (AT); Zajicek, Ernst, A-4100 Ottensheim (AT); Pühringer, Othmar, Dipl.-Ing., A-4020 Linz (AT)
(74) Vertreter: Wolfram, Gustav, Dipl.-Ing.

## Beschreibung

Die Erfindung betrifft einen Plasmaschmelzofen mit einem feuerfest ausgekleideten zylindrischen Ofenkörper, durch dessen Seitenwand eine Mehrzahl von abwärts gerichteten Plasmabrennern geführt sind, deren Mündungen über die Innenfläche des Ofenkörpers in das Ofeninnere ragen, und mit einer feuerfest ausgekleideten, das Ofeninnere abschliessenden Abdeckung.

Plasmaschmelzöfen dieser Art werden vor allem zum Einschmelzen von Schrott verwendet. Die Plasmaschmelzöfen üblicher Bauart werden mit einzuschmelzendem Feststoffeinsatz nur so weit chargiert, dass der über den Mündungen der Plasmabrenner befindliche Ofeninnenraum frei von Einsatzmaterial bleibt, da andernfalls während des Einschmelzvorganges elektrische Überschläge zwischen Teilen des Einsatzes und der Brennermündung stattfinden können, welche zum Ausfall oder sogar zur Zerstörung der Plasmabrenner führen. Das verfügbare Ofenfüllvolumen kann daher im allgemeinen nur zu 30%, maximal bis zu 50%, ausgenützt werden, so dass gerade bei Beschickung des Plasmaschmelzofens mit Schrott geringer Schüttdichte ein- oder mehrmals nachchargiert werden muss, um die Ofenkapazität möglichst wirtschaftlich zu nützen. Das Nachchargieren im Anschluss an das Niederschmelzen der bereits in das Ofeninnere eingebrachten Teilmengen an Schrott bringt schwerwiegende Nachteile mit sich. So muss der Ofendeckel immer wieder abgehoben werden und die Plasmabrenner müssen aus dem Ofeninnenraum zurückgezogen werden. Überdies ist es besonders schwierig und mit erheblichen Inertgasverlusten verbunden, während des Chargiervorganges einen Falschluftzutritt zur Schmelze zu vermeiden.

Die Erfindung stellt sich die Aufgabe, die aufgezeigten Schwierigkeiten zu überwinden und einen Plasmaschmelzofen zu schaffen, welcher auch bei Einsätzen mit geringen Schüttdichten unter Ausnützung der vollen Ofenkapazität nur einmal chargiert zu werden braucht, ohne die Plasmabrenner durch das Auftreten elektrischer Kurzschlüsse oder durch herabfallende Teile des Einsatzmaterials zu gefährden.

Die gestellte Aufgabe wird bei einem Plasmaschmelzofen der eingangs beschriebenen Art erfindungsgemäss dadurch gelöst, dass die Abdeckung einen schulterförmig einspringenden, eine zentrale Chargieröffnung begrenzenden aufragenden Teil aufweist, der durch einen Deckel verschliessbar ist, wobei der Durchmesser der zentralen Chargieröffnung geringer ist als der Durchmesser des Kreises, auf dem die Mündungen der Plasmabrenner liegen. Der Deckel ist in bekannter Weise heb- und schwenkbar ausgebildet.

Beim Chargieren bildet sich bei einem erfindungsgemässen Plasmaschmelzofen ein Schüttkegel, dessen Durchmesser in Höhe einer durch die Mündungen der Plasmabrenner gelegten horizontalen Ebene geringer als der Durchmesser jenes Kreises, auf dessen Umfang die Mündungen der Plasmabrenner angeordnet sind, gehalten werden kann. Der aufragende Teil bildet einen Chargierschacht mit wählbarer Länge. Die Spitze des aus dem Chargiergut gebildeten Schüttkegels kann bis in diesen Chargierschacht reichen, ohne dass die im Ofeninneren befindlichen Plasmabrennermündungen gefährdet würden. Auf diese Weise ist die optimale Ausnützung des Ofenfüllvolumens mit einem einzigen Chargiervorgang gewährleistet.

Zweckmässig ist seitlich am aufragenden Teil eine Abzugsöffnung für Abgase angeordnet. Diese Abzugsöffnung befindet sich im Bereich des oberen Endes des aufragenden Teiles.

Bisher war es üblich, im Ofendeckel eine Öffnung vorzusehen, an welche eine Abzugsleitung für Rauch und Abgase angeschlossen war. Ein solcher Aufbau brachte bei jedem Abheben des Deckels erhebliche zusätzliche Komplikationen mit sich, wohingegen die Abzugsleitung an der erfindungsgemässen Abdeckung beim Chargieren ortsfest bleibt.

Die erfindungsgemässe Ausbildung des Plasmaschmelzofens ermöglicht sogar kontinuierliches Chargieren des Ofens, wobei die Inertgasatmosphäre im Ofeninneren trotzdem erhalten bleibt. Zu diesem Zweck wird die Abzugsöffnung in der Abdeckung verschlossen, so dass die heissen Ofenabgase dem durch die zentrale Öffnung der Abdeckung chargierten Einsatzmaterial entgegenströmen. Dabei werden einerseits die mit dem Schrott eingebrachten Verunreinigungen grösstenteils abgebrannt und andererseits das Einsatzmaterial vorgewärmt. Das gereinigte und vorgewärmte Einsatzmaterial stellt die bestmögliche Ausnützung der von den Plasmabrennern abgestrahlten Energie sicher.

Um während des Chargierens die durch die Seitenwand des zylindrischen Ofenkörpers geführten Plasmabrenner nicht durch herabfallendes Schüttgut zu beschädigen, können als zusätzliche Vorsichtsmassnahme die Brenner in bekannter Weise aus dem Ofeninneren so weit herausgezogen werden, dass die Brennermündungen in den Bereich der Ofenauskleidung zu liegen kommen.

Bei kontinuierlicher Chargierung von Leichtschrott sind grundsätzlich zwei Betriebsweisen bei einem erfindungsgemässen Plasmaschmelzofen vorgesehen, u.zw.
- Aufschmelzen der gesamten Schrottsäule vor dem Frischen und Feinen des Stahles, wobei als Produkt elektrostahlähnliche Stahlqualitäten erhalten werden.
- Aufschmelzen des Leichtschrottes zu einem Flüssigmetall von rohstahlähnlicher Zusammensetzung, welches diskontinuierlich abgestochen wird. Die Umwandlung des Rohstahles in ein Fertigprodukt wird nach konventionellen metallurgischen Verfahren durchgeführt.

Insbesondere für das Einschmelzen von Leichtschrott sind die Plasmabrenner vorzugsweise horizontal und vertikal schwenkbar, wobei es sich als günstig erwiesen hat, wenn jeder Plasmabrenner sowohl horizontal als auch vertikal um einen Winkel von jeweils ± 10°, bezogen auf die Normallage, verstellt werden kann. Zum Einschmelzen von Leichtschrott wird im Vergleich zu Schwerschrott für das gleiche Schüttvolumen aufgrund der geringeren Schüttdichte weniger Energie benötigt. Deshalb ist es wirtschaftlicher, durch Schwenkbewegungen die von den Plasmabrennern abgestrahlte Energie über einen grösseren Volumsbereich zu verteilen.

Die Erfindung wird anhand der Zeichnung näher erläutert. Fig. 1 zeigt eine schematische Schnittdarstellung eines erfindungsgemässen Plasmaschmelzofens mit zylindrischem Ofenkörper und vier nach abwärts gerichteten, schwenkbaren Plasmabrennern. In Fig. 2 ist eine Aufsicht auf einen Plasmaschmelzofen gemäss Fig. 1 ohne Abdeckung und Ofendeckel gezeigt.

Der feuerfest ausgekleidete zylindrische Ofenkörper des in Fig. 1 und 2 dargestellten Plasmaschmelzofens ist mit 1 bezeichnet, das Ofenunterteil, in welchem sich das geschmolzene Gut 2 sammelt, mit 3. Das Ofenunterteil 3 wird von einer axial angeordneten Bodenelektrode 4 durchsetzt. Nicht dargestellt sind eine Schlackentüre und eine Abgiessrinne, welche in üblicher Weise einander diametral gegenüber im Bereich des Unterteiles 3 angeordnet sind.

Vier durch die Seitenwand des Ofenkörpers 1 geführte und nach abwärts gerichtete Plasmabrenner 5 sind jeweils auf einer nicht eingezeichneten Stützkonstruktion beweglich gelagert. Die auf dem Ofenkörper 1 aufgesetzte Abdeckung ist allgemein mit 6 bezeichnet.

Der schulterförmig einspringende aufragende Teil 7 der Abdeckung begrenzt eine zentrale Chargieröffnung, welche in der dargestellten Ausführungsform kreisrund ausgebildet ist, wobei deren Achse identisch mit der Längsachse 8 des Ofenkörpers 1 ist. Der Durchmesser D, der zentralen Chargieröffnung ist geringer als der Durchmesser D₂ des Kreises, auf dem die Mündungen der Plasmabrenner 5 liegen.

Die Abzugsöffnung 9 für Abgase ist auf dem einen Chargierschacht bildenden, aufragenden Teil 7 der Abdeckung 6 seitlich angeordnet. Die Chargieröffnung ist mit einem Deckel 10 verschlossen.

Die Plasmabrenner 5 sind kardanisch aufgehängt, wobei die Aufhängevorrichtung nicht dargestellt ist. Sie sind in ihrer Normallage unter einem Winkel von etwa 29° gegen die Schmelzenoberfläche geneigt und vertikal jeweils um einen Winkel a von vorzugsweise 10° schwenkbar. In Fig. 2 sind die Projektionen der Brennerachsen strichpunktiert eingezeichnet. Die Plasmabrenner 5 sind um den Drehpunkt M auch seitlich jeweils um einen Winkel β schwenkbar.

Mit Hilfe der schwenkbar gelagerten Plasmabrenner können die Strahlungsfelder der einzelnen Brenner auf die in Fig. 2 schematisch angedeuteten Volumselemente 11 ausgeweitet werden.

## Patentansprüche

1. Plasmaschmelzofen mit einem feuerfest ausgekleideten zylindrischen Ofenkörper (1), durch dessen Seitenwand eine Mehrzahl von abwärts gerichteten Plasmabrennern (5) geführt sind, deren Mündungen über die Innenfläche des Ofenkörpers (1) in das Ofeninnere ragen, und mit einer feuerfest ausgekleideten, das Ofeninnere abschliessenden Abdeckung, dadurch gekennzeichnet, dass die Abdeckung einen schulterförmig einspringenden, eine zentrale Chargieröffnung begrenzenden aufragenden Teil (7) aufweist, der durch einen Deckel (10) verschliessbar ist, wobei der Durchmesser (D,) der zentralen Chargieröffnung geringer ist als der Durchmesser (D_{z}) des Kreises, auf dem die Mündungen der Plasmabrenner (5) liegen.

2. Plasmaschmelzofen nach Anspruch 1, dadurch gekennzeichnet, dass seitlich am aufragenden Teil (7) eine Abzugsöffnung (9) für Abgase angeordnet ist.

3. Plasmaschmelzofen nach den Ansprüchen 1 und 2, dadurch gekennzeichnet, dass die Plasmabrenner (5) horizontal und vertikal schwenkbar sind.

## Revendications

1. Four de fusion à plasma comprenant un corps de four cylindrique (1) revêtu de réfractaire, à travers la paroi latérale duquel sont passés une pluralité de brûleurs à plasma (5) orientés vers le bas, dont les bouches font saillie dans le volume intérieur du four, au-delà de la surface interne du corps (1 ) du four, et une voûte revêtue de réfractaire et qui ferme la cavité intérieure du four, caractérisé en ce que la voûte présente une partie saillante (7) en forme d'épaulement, qui surplombe en limitant une ouverture de chargement centrale, et qui peut être fermée par un couvercle (10), le diamètre (D,) de l'ouverture de chargement centrale étant inférieur au diamètre (D₂) du cercle sur lequel se trouvent les bouches des brûleurs à plasma (5).

2. Four de fusion à plasma selon la revendication 1, caractérisé en ce qu'une ouverture (9) d'évacuation des gaz dégagés est disposée latéralement sur la partie surplombante (7).

3. Four de fusion à plasma selon les revendications 1 et 2, caractérisé en ce que les brûleurs à plasma (5) sont montés pour osciller dans le plan horizontal et dans le plan vertical.

## Claims

1. A plasma melting furnace comprising a re- fractorylined cylindrical furnace body (1), through the side wall of which a plurality of downwardly directed plasma burners (5) are guided, whose mouths project into the furnace interior beyond the internal surface of the furnace body (1), and a refractory-lined cover closing the furnace interior, characterised in that the cover includes a shoulder-likely re-entering upright portion (7), which delimits a central charging opening and is closeable by a lid (10), the diameter (D1) of the central charging opening being smaller than the diameter (D_{z}) of the circle on which the mouths of the plasma burners (5) are located.

2. A plasma melting furnace according to claim 1, characterised in that an exhaust opening (9) for offgases is arragend laterally on the upright portion (7).

3. A plasma melting furnace according to claims 1 and 2, characterised in that the plasma burners (5) are horizontally and vertically pivotable.
